# EUROPÄISCHE PATENTANMELDUNG

(11) **EP 4 636 220 A1**
(43) Veröffentlichungstag der Anmeldung: **22.10.2025**
(21) Anmeldenummer: 25169801.5
(22) Anmeldetag: 10.04.2025
(51) Int. Cl.: E21B 4/14, E21B 7/20, E21B 17/03

(54) **ERDBOHRVORRICHTUNG**

(30) Priorität: 13.04.2024 DE 102024110408
(71) Anmelder: TRACTO-TECHNIK GmbH & Co. KG, 57368 Lennestadt (DE)
(72) Erfinder: Graß, Peter, 57368 Lennestadt (DE); Köper, Martin, 57439 Attendorn (DE); Löher, Christian, 59889 Eslohe (DE); Mengeringhaus, Sarah, 59889 Eslohe (DE)
(74) Vertreter: Hoffmann Eitle

(57) **Zusammenfassung**

Die Erfindung betrifft eine Erdbohrvorrichtung mit einem Gehäuse, einem in dem Gehäuse hin und her bewegbaren Schlagkolben und einer Zuleitung für ein Betriebsmittel zur Bewegung des Schlagkolbens, wobei die Zuleitung endseitig an dem Gehäuse angeordnet ist, und sich das Ende des Gehäuses im Bereich der Zuleitung in longitudinaler Richtung, insbesondere konisch, nach hinten verjüngt und an dem Ende mit der Zuleitung eine Anbindungsmöglichkeit mittels einer am Ende ausgestalteten Öffnung vorhanden ist, die zumindest teilweise radial zugänglich ist.

## Beschreibung

### GEBIET DER ERFINDUNG

Die Erfindung betrifft eine Vorrichtung, ein System aufweisend eine Erdbohrvorrichtung, ein Verfahren zum Befestigen eines zumindest teilweise flexiblen Verbindungselements an einer Erdbohrvorrichtung und eine Verwendung beim Befestigen eines zumindest teilweise flexiblen Verbindungselements an einer Erdbohrvorrichtung.

### STAND DER TECHNIK

Erdbohrvorrichtungen, beispielsweise in Form von Rammbohrvorrichtungen oder Erdraketen, sind aus dem Stand der Technik bekannt und werden insbesondere für die Herstellung von horizontalen Erdbohrungen und beim Einziehen von Leitungen oder Rohren verwendet. Bei Rammbohrvorrichtungen handelt es sich um selbstgetriebene Bohrvorrichtungen. In der Regel weist eine derartige Rammbohrvorrichtung einen Schlagkolben auf, der innerhalb eines Gehäuses oszillierend (hin- und her-) bewegt wird und dabei, je nach gewünschter Bewegungsrichtung der Rammbohrvorrichtung, auf eine vordere oder hintere Schlagfläche des Gehäuses mittelbar oder unmittelbar prallt. Die dabei übertragene kinetische Energie des Schlagkolbens sorgt für eine Beschleunigung der Rammbohrvorrichtung innerhalb des Erdreichs.

Aus WO 2011/128045 A2 ist eine Erdbohrvorrichtung bekannt, die einen Grundkörper mit einem Gehäuse aufweist. In dem Gehäuse ist ein Schlagkolben beweglich gelagert. Der Schlagkolben trifft bei seiner Vorwärtsbewegung auf das hintere Ende eines Schlagbolzens, der einen Teil des Bohrkopfs darstellt. Das vordere Ende des Schlag-bolzens bildet eine Bohrkopfspitze aus, die aufgrund ihres relativ geringen Durchmessers für eine hohe Richtungsstabilität der Erdbohrvorrichtung, die als Rammbohrvorrichtung bzw. Erdrakete ausgebildet ist, sorgt.

Mittels einer Rammbohrvorrichtung bzw. Erdrakete wird der Boden in das umgebende Erdreich verdrängt und verdichtet. Dadurch kann im Erdreich ein Kanal bzw. eine Erdröhre erzeugt werden. Es gibt beispielsweise Anwendungsfälle in denen Rohre oder Leitungen direkt während des Erstellens des Kanals im Erdreich oder nachträglich nach dem Erstellen des Kanals im Erdreich eingezogen werden. Je nach Anwendungsfall kann die Rammbohrvorrichtung bzw. Erdrakete durch Anbaumöglichkeiten wie beispielsweise einem Rücklaufkonus, einem Hülsrohr, einem PE-Rohranschluss oder einem Schneidnippel auf unterschiedliche Anforderungen angepasst werden.

Bisher muss für eine Änderung des Anwendungsfalles die am Gehäuse angebrachte Anbaumöglichkeit entfernt und die gewünschte Anbaumöglichkeit befestigt werden. Dazu ist am Ende der Rammbohrvorrichtung bzw. Erdrakete ein Gewinde vorgesehen, in welches die gewünschte Anbaumöglichkeit verschraubt und die Verschraubung verklebt werden kann. Der Umbau war aufgrund der Verschraubung und Verklebung der unterschiedlichen Anbaumöglichkeiten aufwendig und nahm Zeit in Anspruch. Allerdings wurde dieses Vorgehen bisher als effizient angesehen, da durch die Bereitstellung unterschiedlich ausgestalteter Enden an der Rammbohrvorrichtung bzw. an der Erdrakete den Anforderungen genüge getan werden kann und durch die Art der Befestigung der unterschiedlichen Enden eine sichere Ausgestaltung möglich ist. Die Überlegung beruhte auf den hohen Kräften und den harschen Bedingungen im Erdreich, bei denen unter anderem zu beachten ist, dass Schmutz oder Erdreich nicht in die Erdrakete dringen soll.

### ZUSAMMENFASSUNG DER ERFINDUNG

Der Erfindung liegt die Aufgabe zugrunde, eine erhöhte Flexibilität der Erdbohrvorrichtung mit einfacheren Mitteln zu schaffen, so dass eine Verbesserung der Verwendung der Erdbohrvorrichtung gegenüber den vorgenannten Nachteilen ermöglicht ist, wobei insbesondere eine einfachere und schnellere Art der Befestigung an der Erdbohrvorrichtung ermöglicht werden kann.

Diese Aufgabe wird durch den Gegenstand der nebengeordneten Ansprüche gelöst. Vorteilhafte Ausführungsformen sind in den Unteransprüchen beansprucht und ergeben sich aus der nachfolgenden Beschreibung der Erfindung.

Kern der Erfindung ist es, entgegen dem bisherigen Verständnis des Fachmanns nur ein Ende der Erdbohrvorrichtung vorzusehen, an welchem wahlweise eine Anbaumöglichkeit, beispielsweise in Form einer Anbindung für eine Direktverrohrung, bei der ein Rohr während des Vortriebs der Erdbohrvorrichtung in das Erdreich eingezogen wird, befestigt werden kann. Dabei bricht die Erfindung mit der Vorstellung, das komplette Ende der Erdbohrvorrichtung je nach Anwendungsfall der Erdbohrvorrichtung auszutauschen. Die vorliegende Erfindung geht somit einen komplett konträren Weg, in dem das Ende der Erdbohrvorrichtung ausgestaltet ist, die Anbaumöglichkeit vorzusehen.

Gemäß einer die Patentfähigkeit alleine begründenden ersten Ausgestaltung der Erdbohrvorrichtung wird mit dem Vorurteil gebrochen, dass für jeden Anwendungsfall ein jeweiliges "vorkonfektioniertes" Ende mit dem Gehäuse der Erdbohrvorrichtung verbunden werden muss, um jeweils eine geschlossene, vorzugsweise aus Metall bestehende, Einheit zu bilden. Während der Stand der Technik von einer derartigen geschlossenen Einheit ausging, ist eine Öffnung am Ende des Gehäuses vorhanden, die eine Befestigungsmöglichkeit darstellt. Eine Öffnung in einem Gehäuse der Erdbohrvorrichtung wurde bisher nicht aufgrund der Materialschwächung und/oder der Möglichkeit, dass Schmutz in das Gehäuse eindringen kann, in Betracht gezogen. Mittels der Ausgestaltung kann sowohl die Erdbohrvorrichtung zusammen mit der Öffnung für einen "einfacheren Rücklauf" im Erdreich und eine Direktverrohrung ausgestaltet werden. Es ergibt sich ein Mehrnutzen für den Anwender der Erdbohrvorrichtung, indem dieser die Ausgestaltung vor Ort an der Baustelle schnell und unkompliziert vornehmen kann.

Die Erfindung schafft gemäß der ersten Ausgestaltung eine Erdbohrvorrichtung mit einem Gehäuse, einem in dem Gehäuse hin und her bewegbaren Schlagkolben und einer Zuleitung für ein Betriebsmittel zur Bewegung des Schlagkolbens, wobei die Zuleitung endseitig an dem Gehäuse angeordnet ist, und sich das Ende des Gehäuses im Bereich der Zuleitung in longitudinaler Richtung nach hinten verjüngt und an dem Ende mit der Zuleitung eine Anbindungsmöglichkeit mittels einer am Ende ausgestalteten Öffnung vorhanden ist, die zumindest teilweise radial zugänglich ist.

Gemäß einer die Patentfähigkeit alleine begründenden zweiten Ausgestaltung der Erdbohrvorrichtung wird auch mit dem Vorurteil gebrochen, dass für jeden Anwendungsfall ein jeweiliges "vorkonfektioniertes" Ende mit dem Gehäuse der Erdbohrvorrichtung verbunden werden muss, um jeweils eine geschlossene, vorzugsweise aus Metall bestehende, Einheit zu bilden. Während der Stand der Technik von einer derartigen geschlossenen Einheit ausging, wird das Ende des Gehäuses derart ausgestaltet, dass außenseitig ein Element eines Anbindungspaares vorhanden ist, mittels dessen eine Befestigung möglich ist. Mittels der Ausgestaltung kann sowohl die Erdbohrvorrichtung zusammen mit der Öffnung für einen "einfachen Rücklauf" im Erdreich und eine Direktverrohrung ausgestaltet werden. Es ergibt sich ein Mehrnutzen für den Anwender der Erdbohrvorrichtung, indem dieser die Ausgestaltung vor Ort an der Baustelle schnell und unkompliziert vornehmen kann.

Die Erfindung schafft gemäß einer zweiten Ausgestaltung eine Erdbohrvorrichtung mit einem Gehäuse und einem in dem Gehäuse hin und her bewegbaren Schlagkolben, und einer Zuleitung für ein Betriebsmittel zur Bewegung des Schlagkolbens, wobei sich das Ende des Gehäuses im Bereich der Zuleitung in longitudinaler Richtung nach hinten verjüngt und an dem Ende außenseitig ein Element eines Anbindungspaares vorhanden ist, wobei das Anbindungspaar das Element und ein Gegenelement aufweist, und das Element für eine wahlweise Anbindung zum Zusammenwirken mit dem Gegenelement ausgestaltet ist.

Die beiden Ausgestaltungen können zwangslos miteinander kombiniert werden, so dass sowohl eine Öffnung als auch ein Element eines Anbindungspaares an dem Ende der Erdbohrvorrichtung vorhanden sein kann. Die kombinierte Ausgestaltung der ersten und der zweiten Ausgestaltung der Erdbohrvorrichtung stellt jedoch nur eine vorzugsweise Ausgestaltung der Erdbohrvorrichtung dar.

Eine "Erdbohrvorrichtung" umfasst im Sinne der Beschreibung jedes Gerät, welches eine Erdbohrung erstellen oder aufweiten kann, oder dazu verwendet wird, Leitungen oder andere Körper in das Erdreich einzubringen bzw. einzuziehen. Die Erdbohrvorrichtung kann insbesondere einen Schlagkolben aufweisen und in einem bestehenden oder zu erstellenden Kanal stoßweise bewegt werden, um eine Bohrung zu erstellen oder aufzuweiten oder ein bestehendes Rohr zerstörend oder nicht zerstörend zu ersetzen oder zu reinigen, Leitungen in bestehende Rohre oder andere Langkörper einzuziehen. Die Erdbohrvorrichtung kann insbesondere ein selbstgetriebenes Schlaggerät zur Erstellung einer Horizontalbohrung, ganz besonders bevorzugt eine Rammbohrvorrichtung bzw. Erdrakete, sein, wobei die Begriffe "Rammbohrvorrichtung" und "Erdrakete" synonym verwendet werden können.

Der Begriff "Rammbohrvorrichtung" umfasst sowohl Erdverdrängungsvorrichtungen, bei denen die Bohrkopfspitze bzw. der Meißel fest mit dem Gehäuse verbunden ist, als auch Rammbohrvorrichtungen mit axial gegenüber dem Gehäuse verschiebbar gelagertem Meißel. Eine erfindungsgemäße Rammbohrvorrichtung kann sowohl eine Ein-Takt-Vorrichtung als auch eine Zwei-Takt-Vorrichtung sein. Bei einer Zwei-Takt-Vorrichtung schlägt zunächst der Schlagkolben auf den Meißel, der im ersten Takt vorauseilt. Das Gehäuse wird im zweiten Takt vom Schlagkolben beaufschlagt. Spitzenwiderstand und Mantelreibung werden bei einer Zwei-Takt-Vorrichtung getrennt und abwechselnd leichter überwunden. Bei einer Zwei-Takt-Vorrichtung erfolgt eine bessere Energieumsetzung, die insbesondere die Zertrümmerung von Hindernissen infolge der Konzentration des Schlagimpulses auf den Meißel erleichtert. Infolge der entsprechend dem Hubweg des Bohrkopfes vorauseilenden Bodenverdrängung bleibt das Gehäuse in ruhiger Lage und gewährleistet dadurch eine relativ gute Laufstabilität.

Eine Erdbohrvorrichtung im Sinne der Erfindung ist nicht auf Arbeiten in der Erde bzw. auf Arbeiten in direktem Kontakt mit der Erde beschränkt. Es ist beispielsweise möglich, dass die Erdbohrvorrichtungen in unterirdischen Leitungen und/oder Rohren eingesetzt werden kann.

Die Erdbohrvorrichtung ist auch nicht auf unterirdische Erdarbeiten beschränkt. So kann die Erdbohrvorrichtung auch beispielsweise in Leitungen, die oberirdisch verlaufen, eingesetzt werden.

Der Begriff "Horizontalbohrung" im Sinne der Beschreibung umfasst insbesondere jede Art von bestehenden oder zu erstellenden, vorzugsweise horizontalen Kanälen in einem Körper, insbesondere Erdkanäle einschließlich Erdbohrungen, Felsbohrungen oder Erdleitungen sowie unterirdische oder oberirdische Rohrleitungen und Abwasserkanäle, die sich durch Einsatz einer entsprechenden Erdbohrvorrichtung herstellen, aufweiten, zerstören, aufschneiden, reinigen oder mittels Einziehen einer Leitung oder Rohrs auskleiden und/oder sanieren lassen.

Der Begriff "Zuleitung" im Sinne der Beschreibung umfasst einen Schlauch oder dergleichen, mittels dem der Erdbohrvorrichtung ein Betriebsmittel für die Bewegung des Schlagkolbens zuführbar ist. Insbesondere kann die Zuleitung als Druckluftschlauch ausgestaltet sein. Es ist auch möglich, dass ein Druckfluid oder elektrischer Strom durch die Zuleitung der Erdbohrvorrichtung zuführbar ist.

Der Begriff "Betriebsmittel" im Sinne der Beschreibung umfasst Druckluft, Druckfluid, elektrischen Strom, elektrische Spannung und/oder ein anderes Medium, mittels dem der Schlagkolben in die oszillierende Hin- und Herbewegung versetzt werden kann.

Der Begriff "nach hinten" im Sinne der Beschreibung umfasst eine Richtung, die angibt, dass eine longitudinale Richtung entlang der Längsachse des Gehäuses beschrieben wird, die entgegen der Vortriebsrichtung der Erdbohrvorrichtung gerichtet ist.

Der Begriff "zumindest teilweise radial zugänglich" im Sinne der Beschreibung umfasst die Anordnung der Öffnung derart, dass in die Öffnung in radialer Richtung zum Gehäuse, d.h. im Wesentlichen quer zur Längsachse des Gehäuses, ein Teil der Öffnung vorliegt. Auf einen hinter der Öffnung vorliegenden Frei- oder Zwischenraum kann zumindest in einer Richtung zugegriffen werden, welche einen radialen Anteil aufweist.

Das Ende des Gehäuses, insbesondere der, insbesondere konisch, sich verjüngende Bereich, im Bereich der Zuleitung kann wie bisher mit dem rohrförmigen Gehäuseabschnitt verschraubt und verklebt sein. Für die Verschraubung kann der rohrförmige Gehäuseabschnitt ein Innengewinde und das Ende ein Außengewinde aufweisen. Die Verschraubung mit der Verklebung bietet den Vorteil einer verbesserten Wartungsmöglichkeit.

Der Begriff "Anbindungspaar" im Sinne der Beschreibung umfasst zwei Element, insbesondere ein Element und ein Gegenelement, die zusammenwirken können, um eine (wahlweise) Verbindung herzustellen. Das Element des Anbindungspaares kann als Rastelement, als Aufnahme oder Nut, als stiftförmiges Element und/oder als keilförmiges Element ausgestaltet sein. Das mit dem Element zusammenwirkende Gegenelement kann als a) mit dem Rastelement verrastendes Element, b) als stiftförmiges Element, das in die als Aufnahme ausgestaltete Element eingeführt werden kann, insbesondere als Spannstift ausgestaltet, c) als Durchbruch, der um das als stiftfömige Element ausgestaltete Element angeordnet wird, und oder als d) keilförmiges Element ausgestalte sein. Mittels des Zusammenwirkens der Elemente des Anbindungspaares kann ein Formschluss und/oder Kraftschluss erreicht werden, mittels dessen eine Befestigung oder Verbindung zwischen einem Anbauteil und dem Gehäuse der Erdbohrvorrichtung, insbesondere dem sich nach hinten verjüngenden Ende, möglich ist.

Unter einem Spannstift oder einer Spannhülse wird im Sinne der Beschreibung ein Element verstanden, welches der Befestigung dienen kann und das ein Element/Gegenelement eines Anbindungspaares sein kann. Der Spannstift kann insbesondere als hohler, geschlitzter Stift oder Hülse ausgestaltet sein. Die Begriffe Spannstift und Spannhülse können synonym verwendet werden. Zur Ausübung der Funktion des Spannstifts wird dieser üblicherweise in einer Aufnahme zumindest teilweise bzw. geringfügig zusammengedrückt.

Der Begriff "Aufnahme" im Sinne der Beschreibung umfasst eine Bohrung, Aussparung, Öffnung, Loch, Vertiefung, Nut oder dergleichen, in die beispielsweise ein Spannstift zum Zwecke der Befestigung eingeschoben werden kann. Der Begriff "Bohrung" stellt dabei primär nicht auf die Art der Herstellung ab, sondern auf das bloße Vorsehen der Aussparung, Öffnung, Loch, Vertiefung oder Nut. Die Aufnahme kann mittels jedweder Werkzeugmaschine, insbesondere einer Bohrmaschine, einer Drehmaschine, einer Fräsmaschine, erstellt werden. Die Aufnahme kann mit einem oder mehreren rotierenden Werkzeugen und der mechanischen Abnahme von Spänen oder Bruchstücken hergestellt werden. Eine Herstellung der Aufnahme mittels Funkenerosion, Schwingläppens oder mittels Lasers ist ebenfalls möglich. In einer besonders bevorzugten Ausführungsform kann die Aufnahme, insbesondere am Aufsatz, als Durchgangsbohrung oder Durchgangsloch ausgestaltet sein.

In einer bevorzugten Ausführungsform verjüngt sich das Ende des Gehäuses im Bereich der Zuleitung in longitudinaler Richtung konisch nach hinten, wodurch eine gut planbare und von der Konstruktion her einfache Ausgestaltung gewählt werden kann, die zudem alternativ oder zusätzlich ein Aufschieben eines anzubindenden Elements oder Bauteils vereinfachen kann.

Sofern darauf abgestellt wird, dass die Öffnung und/oder das Element eines Anbindungspaares "am Ende" bzw. "an dem Ende" vorhanden ist, so wird hierunter insbesondere verstanden, dass Öffnung und/oder Element im Gehäuse, d.h. im Ende oder innerhalb des Endes vorhanden sind. Die Einhüllende des Gehäuses kann die Öffnung und/oder das Element umgeben. Ein Herausragen eines Bauteils mit einer Öffnung und/oder einem Element aus dem Gehäuse ist nicht notwendig, wodurch sich ergeben kann, dass keine zusätzlichen Bauteile angebaut und/oder angeformt werden müssen.

In einer bevorzugten Ausführungsform ist die Öffnung in einer Wandung des Gehäuses, insbesondere des Endes des Gehäuses, ausgebildet. Das Ende des Gehäuses kann - wie oben ausgeführt - im Bereich der Zuleitung wie bisher mit dem rohrförmigen Gehäuseabschnitt verschraubt und verklebt sein. Für die Verschraubung kann der rohrförmige Gehäuseabschnitt ein Innengewinde und das Ende ein Außengewinde aufweisen. Durch die Ausbildung der Öffnung in einer Wandung des Gehäuses kann diese zum einen exponiert vorliegen und/oder in einem Bereich angeordnet sein, der eine entsprechende Materialstärke aufweist, die eine Belastung beispielsweise durch die Anbindung eines einzuziehenden Rohres aushalten kann. Es kann aber auch die Möglichkeit geschaffen werden, in einem Bedarfsfall das Ende des Gehäuses auszutauschen, wenn beispielsweise die Öffnung durch die Anbindung zu sehr belastet wurde. Zudem oder alternativ kann durch die Ausbildung in der Wandung ein Zugriff auf die Öffnung erleichtert werden.

Der Begriff "Wandung" umfasst im Sinne der Beschreibung bevorzugt ein Bauteil bzw. Element der Erdbohrvorrichtung, welches eine Außenwandung des Gehäuses der Erdbohrvorrichtung darstellt.

In einer bevorzugten Ausführungsform weist die Öffnung einen Rand auf, der zumindest teilweise einen Abstand zur Längsachse des Gehäuses aufweist, der geringer ist als der maximale Abstand des Außendurchmessers des Gehäuses zur Längsachse des Gehäuses, wodurch die Öffnung verdeckt werden kann, indem beispielsweise eine Abdeckung und/oder ein einzuziehendes Rohr, welches mit der Erdbohrvorrichtung verbunden ist, die Öffnung überdecken kann. Es kann verhindert werden, dass Schmutz durch die Öffnung treten kann, wobei auch eine Abdeckung der Öffnung nicht notwendigerweise zu einer Vergrößerung des maximalen Abstands des Gehäuses von der Längsachse des Gehäuses führt.

In einer bevorzugten Ausführungsform ist die Öffnung mit einem sich longitudinal entlang der Zuleitung erstreckenden Zwischenraum zwischen Zuleitung und Gehäuse verbunden, so dass ein Verbindungselement entlang des Zwischenraums geführt und durch die Öffnung nach außen geführt werden kann, um das Verbindungselement an dem Gehäuse der Erdbohrvorrichtung zu befestigen.

In einer Ausführungsform ist die Öffnung innerhalb des, insbesondere konisch, verlaufenden Bereichs angeordnet, so dass ein Verbindungselement durch die Öffnung geführt werden kann, ohne dass der Außendurchmesser durch das durch die Öffnung geführte Verbindungselement größer als der Außendurchmesser des Gehäuses im Bereich des Schlagkolbens ist. Dies kann auch gegebenenfalls im Falle eines vorhandenen Aufsatzes, der sich über die Öffnung und das Verbindungselement erstreckt, gelten, so dass der Außendurchmesser des Aufsatzes nicht größer als der Außendurchmesser des Gehäuses im Bereich des Schlagkolbens ist. Es kann ein Abstand zum longitudinalen Rand des, insbesondere konisch, sich verjüngenden Endes gewählt werden, bei dem eine ausreichend hohe Materialstärke vorhanden ist.

In einer bevorzugten Ausführungsform ist eine zumindest abschnittsweise entlang des Umfangs verlaufende Vertiefung als Aufnahme vorhanden, die mit der Öffnung verbunden ist. Die Vertiefung bzw. Aufnahme bietet die Möglichkeit, ein Verbindungselement in dieser Vertiefung bzw. Aufnahme zumindest teilweise anzuordnen, um den Außendurchmesser der Erdbohrvorrichtung im Bereich des Endes nicht größer werden zu lassen als den Außendurchmesser des Bereichs der Erdbohrvorrichtung, in der der Schlagkolben angeordnet ist.

In einer bevorzugten Ausführungsformen weist die Vertiefung eine Tiefe aufweist, die im Wesentlichen dem Durchmesser der Öffnung entspricht. Sofern in diesem Zusammenhang der Begriff "im Wesentlichen" verwendet wird, so ist hierunter zu verstehen, dass die Vertiefung eine Tiefe aufweist, die mindestens dem 0,6-fachen des Durchmessers der Öffnung entspricht. Ganz besonders bevorzugt kann die Vertiefung eine Tiefe aufweisen, die mindestens dem 0,7-fachen, dem 0,8-fachen, dem 0,9-fachen oder mindestens dem 1,0-fachen des Durchmessers der Öffnung entspricht.

In einer bevorzugten Ausführungsform ist eine an die Öffnung angepasste Dichtung vorhanden, die an der Öffnung verrastbar ist. Hierdurch sichergestellt werden, dass bei aufgesetzter bzw. verrasteter Dichtung kein Schmutz oder Erdreich durch die Öffnung dringt.

Die Erfindung schafft auch ein System, welches die beschriebene Erdbohrvorrichtung aufweist. Ferner umfasst das System einen Aufsatz, der eine an das Ende des Gehäuses im Bereich der Zuleitung angepasste endseitige, insbesondere konische, Aufnahme zum Aufnehmen des sich, insbesondere konisch, nach hinten verjüngenden Endes und eine Stufe innerhalb des Aufsatzes aufweist. Die Innenwandung des Aufsatzes erstreckt sich im Wesentlichen parallel zur Längsrichtung. Das System weist ferner ein zumindest teilweise flexibles Verbindungselement, welches ausgestaltet ist, durch die Öffnung geführt und befestigt zu werden, auf.

Der Begriff "Aufsatz" im Zusammenhang mit dem, insbesondere konischen, Ende umfasst im Sinne der Beschreibung ein nach außen zylinderförmiges Element in Form eines Rundrohres, das insbesondere einen an den Außendurchmesser des Bereichs der Erdbohrvorrichtung mit dem Schlagkolben angepassten Außendurchmesser aufweist. Insbesondere kann der Außendurchmesser des Aufsatzes im Wesentlichen gleich zum Außendurchmesser des Bereichs der Erdbohrvorrichtung mit dem Schlagkolben sein. Hierdurch kann sich bei entsprechender Ausgestaltung der Aufnahme eine Außenkontur bei aufgesetztem Aufsatz ergeben, die entlang der Längsachse im Wesentlichen die gleiche Außenkontur aufweist. Eine Außenkontur im Wesentlichen ohne Stufen und Kanten kann gebildet werden.

Die "Stufe" im Inneren des Aufsatzes ist im Sinne der Beschreibung als Anschlag bzw. Anstoßfläche für ein einzuziehendes Rohr ausgestaltet. Das einzuziehende Rohr kann gegen die Stufe verspannt werden.

Der Begriff "Verbindungselement" im Sinne der Beschreibung umfasst ein zumindest abschnittsweise flexibles langestrecktes Element, dessen Eigenschaft es ist, zugfest und schlaff biegeweich zu sein. Das Verbindungselement kann insbesondere zumindest abschnittsweise seilförmig, kettenförmig, gurtförmig oder ähnlich ausgestaltet sein. Neben dem flexiblen langgestreckten Abschnitt schließt sich eine Befestigung für eine Verlängerung an. Mittels der Befestigung kann das Verbindungselement verlängert werden. Die Befestigung kann als hülsenförmiges Element mit Innengewinde ausgestaltet sein, in die beispielsweise ein stiftförmiges Element mit Außengewinde (Gegenelement) eingeschraubt werden kann, welches seinerseits am anderen Ende einen weiteren Abschnitt aufweist, der flexibel und langgestreckt ist. Dieser Abschnitt kann beispielsweise ein (Verlängerungs-)Seil sein. Die beiden Abschnitte, die flexibel und langgestreckt sind, können eine im Wesentlichen gleiche oder dieselbe Ausgestaltung aufweisen, sowohl was das Material als auch die Abmessung betrifft. Es versteht sich von selbst, dass eine endseitig vorgesehene Befestigung am Verbindungselement beliebig ausgestaltet sein kann, sofern durch die Befestigung eine Verbindungsmöglichkeit gegeben ist, eine Verlängerung durchzuführen. Die Befestigung kann einen Formschluss und/oder einen Kraftschluss mit einem entsprechend ausgestalteten Gegenelement ermöglichen.

In einer bevorzugten Ausführungsform weist das Verbindungselement an einem Ende eine Schlinge und am anderen Ende eine Verbindungsmöglichkeit zur Verlängerung des Verbindungselements auf. Das Verbindungselement kann als Teil eines Verspannungssystems vorgesehen sein. Die Ausgestaltung des Verbindungselements an einem Ende als Schlinge bietet eine einfache auch auf der Baustelle vor Ort handhabbare Möglichkeit einer Befestigung; die Schlinge muss lediglich um den Umfang der Erdbohrvorrichtung geschlungen und gegebenenfalls in eine Nut/Aussparung eingelegt werden. Durch die Schlinge kann ein "selbstarretierendes" Befestigen des Verbindungselements erreicht werden. Die Schlinge kann sich in einer umfangsseitig um das Gehäuse bzw. dem Ende angeordneten Nut unter Zug "festziehen". Durch die Verspannung des einzuziehenden Rohrs erfolgt "automatisch", d.h. zwanghaft, eine dauerhafte Befestigung, die erst durch eine Lockerung der Schlinge gelöst werden kann.

In einer ganz besonders bevorzugten Ausführungsform kann der Aufsatz derart ausgestaltet sein, dass der auf das Ende aufgeschobene Aufsatz eine Nut/Aufnahme am Ende, in der das Verbindungselement zumindest teilweise angeordnet sein kann, und/oder die Öffnung überdeckt, so dass der Aufsatz neben der Möglichkeit einer Verspannung eines einzuziehenden Rohres auch einen Schutz vor dem Eindringen von Erdreich oder Schmutz bietet.

In einer ganz besonders bevorzugten Ausführungsform kann der Aufsatz derart ausgestaltet sein, dass der auf das Ende aufgeschobene Aufsatz mit einer Raststufe in einer Nut/Aufnahme am Ende, in der das Verbindungselement zumindest teilweise angeordnet sein kann, verrastet.

In einer bevorzugten Ausführungsform sind in dem System mehrere Aufsätze vorhanden, die sich im Durchmesser der Innenwandung unterscheiden. Hierdurch kann eine Flexibilität in der Anbindung unterschiedlicher Durchmesser von Rohren, die eingezogenen werden sollen, geschaffen werden.

Die Erfindung schafft auch ein Verfahren zum Befestigen eines zumindest teilweise flexiblen Verbindungselements an einer Erdbohrvorrichtung, die insbesondere wie vorbeschrieben ausgestaltet sein kann. Die Erdbohrvorrichtung weist ein Gehäuse, einen in dem Gehäuse hin und her bewegbaren Schlagkolben und eine Zuleitung für ein Betriebsmittel zur Bewegung des Schlagkolbens auf. Die Zuleitung ist endseitig an dem Gehäuse angeordnet, wobei sich das Ende des Gehäuses im Bereich der Zuleitung in longitudinaler Richtung, insbesondere konisch, nach hinten verjüngt und an dem Ende mit der Zuleitung ist eine Anbindungsmöglichkeit mittels einer am Ende vorhandenen Öffnung vorhanden, die zumindest teilweise radial zugänglich ist. Ferne ist ein in longitudinaler Richtung zugänglicher Zwischenraum zwischen dem Ende des Gehäuses im Bereich der Zuleitung und der Zuleitung vorhanden, durch den in Durchführung des Verfahrens ein Ende des zumindest teilweise flexiblen Verbindungselements entlang und durch die Öffnung geführt wird, und an dem Ende befestigt wird.

Die Erfindung schafft auch eine Verwendung beim Befestigen eines zumindest teilweise flexiblen Verbindungselements an einer Erdbohrvorrichtung, die insbesondere wie vorbeschrieben ausgestaltet sein kann. Die Erdbohrvorrichtung weist ein Gehäuse, einen in dem Gehäuse hin und her bewegbaren Schlagkolben und eine Zuleitung für ein Betriebsmittel zur Bewegung des Schlagkolbens auf, wobei die Zuleitung endseitig an dem Gehäuse angeordnet ist, wobei sich das Ende des Gehäuses im Bereich der Zuleitung in longitudinaler Richtung, insbesondere konisch, nach hinten verjüngt und an dem Ende mit der Zuleitung eine Anbindungsmöglichkeit mittels einer am Ende vorhandenen Öffnung vorhanden ist, die zumindest teilweise radial zugänglich ist. Ferner ist ein in longitudinaler Richtung zugänglicher Zwischenraum zwischen dem Ende des Gehäuses im Bereich der Zuleitung und der Zuleitung vorhanden, wobei die Öffnung verwendet wird, um ein im Zwischenraum angeordnetes zumindest teilweise flexibles Verbindungselement mit dem Gehäuse zu verbinden, indem ein Ende des Verbindungselement durch die Öffnung geführt werden kann und das Ende des Verbindungselements an dem Ende des Gehäuses verbindbar ist.

Die Erfindung wird hinsichtlich einer Erdbohrvorrichtung, eines Systems umfassend eine Erdbohrvorrichtung, eines Verfahrens und einer Verwendung beschrieben. Die Beschreibung jedes einzelnen der genannten Aspekte ergänzen die jeweils anderen Aspekte miteinander, so dass insbesondere die Beschreibung der Erdbohrvorrichtung und/oder des Systems umfassend die Erdbohrvorrichtung für die Beschreibung des Verfahrens und/oder die Beschreibung der Verwendung verwendet werden kann. Die Aspekte ergänzen einander und können hinsichtlich ihrer formalen Ausgestaltung von Vorrichtungsmerkmalen, Verfahrensmerkmalen und Verwendungsmerkmalen zwanglos ausgetauscht, ergänzt und/oder verwendet werden.

Der Begriff "quer" als Richtungsangabe bzw. geometrische Angabe relativ zu einer weiteren Richtung umfasst einen Winkel von 90°, aber auch Abweichungen von diesem, um insbesondere Toleranzen bei der Herstellung der Bauteile zu berücksichtigen. Die Angabe "quer" umfasst einen mit der Bezugsrichtung eingeschlossenen Winkel im Bereich von ungefähr 5° bis 175°, bevorzugt zwischen ungefähr 20° und ungefähr 160°, mehr bevorzugt zwischen ungefähr 35° und ungefähr 145°, insbesondere bevorzugt zwischen ungefähr 50° und ungefähr 130°, ganz besonders bevorzugt zwischen ungefähr 65° und ungefähr 115°, ganz besonders bevorzugt zwischen ungefähr 70° und ungefähr 110°, ganz besonders bevorzugt zwischen ungefähr 80° und ungefähr 100°, ganz besonders bevorzugt zwischen ungefähr 85° und ungefähr 95°.

Der Begriff "parallel" als Richtungsangabe bzw. geometrische Angabe relativ zu einer weiteren Richtung umfasst eine im mathematischen Sinne parallele Ausgestaltung, aber auch Abweichungen von dieser, um insbesondere Toleranzen bei der Herstellung der Bauteile zu berücksichtigen. Die Angabe "parallel" umfasst einen mit der Bezugsrichtung eingeschlossenen Winkel im Bereich von ungefähr 0° (parallel) bis 15°, bevorzugt zwischen ungefähr 0° (parallel) und ungefähr 10°, mehr bevorzugt zwischen ungefähr 0° und ungefähr 9°, insbesondere bevorzugt zwischen ungefähr 0° (parallel) und ungefähr 8°, ganz besonders bevorzugt zwischen ungefähr 0° (parallel) und ungefähr 7°, ganz besonders bevorzugt zwischen ungefähr 0° (parallel) und ungefähr 6°, ganz besonders bevorzugt zwischen ungefähr 0° (parallel) und ungefähr 5°, ganz besonders bevorzugt zwischen ungefähr 0° (parallel) und ungefähr 4°.

Sofern in der Beschreibung und/oder den Ansprüchen eine Zahlenangabe verwendet wird, so umfasst diese Zahlenangabe nicht nur den reinen Wert an sich, sondern auch eine Bereichsangabe eines Intervalls mit Randwerten, die sich aus dem reinen Wert +/-10%, insbesondere +/- 5%, ergeben.

Der in der Beschreibung verwendete Begriff "umfassen" schließt neben seiner wörtlichen Bedeutung auch die Ausdrücke "im Wesentlichen bestehen aus" und "bestehen aus" ein und bezieht sich speziell auf diese. Somit bezieht sich der Ausdruck "umfassen" sowohl auf Ausführungsformen, bei denen der Gegenstand, der die konkret aufgeführten Elemente "umfasst", keine weiteren Elemente umfasst, als auch auf Ausführungsformen, bei denen der Gegenstand, der die konkret aufgeführten Elemente "umfasst", weitere Elemente umfassen kann und/oder tatsächlich umfasst. Im Sinne der Beschreibung kann auch der Begriff "aufweisen" wie der Begriff "umfassen" zu verstehen sein, so dass der Begriff "aufweisen" auch die Begriffe "im Wesentlichen bestehen aus" und "bestehen aus" einschließt und sich auf diese bezieht.

Die vorstehenden Ausführungen stellen ebenso wie die nachfolgende Beschreibung beispielhafter Ausführungsformen keinen Verzicht auf bestimmte Ausführungsformen oder Merkmale dar.

### FIGUREN

In den Zeichnungen zeigt:
- Fig. 1: eine schematische Ansicht eines Endes einer Erdbohrvorrichtung mit einer Zuleitung zur Zuführung eines Betriebsmittels;
- Fig. 2: die Ansicht der Fig. 1 mit an dem Ende befestigten Verbindungselement;
- Fig. 3: die Ansicht der Fig. 2 mit einem auf dem Ende aufgesetzten Aufsatz; und
- Fig. 4: eine Detailansicht eines Endes einer Erdbohrvorrichtung gemäß Fig. 1 in einer teilweise geschnittenen Darstellung.

### FIGURENBESCHREIBUNG

Die Erfindung wird nachfolgend anhand von einem in den Zeichnungen dargestellten Ausführungsbeispiel näher erläutert.

Fig. 1 zeigt in einer schematischen Darstellung ein Endbereich einer als Erdrakete ausgestalteten Erdbohrvorrichtung 1. Die Erdbohrvorrichtung 1 weist ein Gehäuse 2 auf, in dem in einem Abschnitt 3 ein Schlagkolben vorhanden ist. Der Schlagkolben kann mittels eines zugeführten Betriebsmittels, im vorliegenden Fall Druckluft, in eine oszillierende Hin- und Herbewegung versetzt werden. Für die Zuführung des Betriebsmittels ist eine Zuleitung 4 vorhanden.

Die Zuleitung 4 ist in Längserstreckung an dem Ende 5 des Gehäuses 2 angeordnet. Die Bohrkopfspitze am anderen Ende des Gehäuses 2 ist nicht dargestellt.

Das Ende 5 des Gehäuses 2 ist als verschraubter und verklebter Einsatz in einem rohrförmigen Abschnitt 15 des Gehäuses 2 ausgebildet (siehe Figur 4). Das Ende 5 ist konisch verjüngend ausgestaltet, wobei sich das Ende 5 konisch nach hinten entgegen der Vortriebsrichtung verjüngt.

Zur Anbindung von Anbaumöglichkeiten, hier insbesondere einer Möglichkeit zur Verspannung von beim Einbringen der Erdbohrung einzuziehenden Rohren mit der Erdbohrvorrichtung 1 ist am Ende 5 eine Öffnung 6 vorhanden. Die Öffnung 6 ist im Bereich einer Nut 7 angeordnet, die sich um den Umfang des Endes 5 erstreckt.

Die Öffnung 6 ist in einer (Außen-)Wandung des Gehäuses 2 ausgebildet, die in der in den Fig. 1 und 2 zu sehenden Ausführungsform, exponiert ist.

Die Fig. 2 zeigt, wie den Zustand, nach dem ein Verbindungselement 8 durch den Zwischenraum 9 zwischen Zuleitung 4 und Ende 5 des Gehäuses 2 geführt und durch die Öffnung 6 herausgeführt wurde. Das Verbindungselement 8 weist einen flexiblen langgestreckten Abschnitt 10 auf, der seilartig ausgeführt ist.

Zur Vereinfachung der Verbindung ist der Abschnitt 10 mit einer Schlinge 11 ausgestaltet, die um das äußere der Erdbohrvorrichtung 1 geschlungen und in die Nut 7 gelegt wurde. Bei einer Zugbeanspruchung verbleibt der Abschnitt 10 in der Nut 7 und das Verbindungselement ist mit dem Gehäuse 2 bzw. dem Ende 5 befestigt.

Zur Verlängerung des Verbindungselements 8 weist das Verbindungselement 8 eine Befestigung 12 auf, mittels derer ein weiterer flexibler langgestreckter Abschnitt mit dem Verbindungselement 8 verbunden werden kann.

Die Fig. 3 zeigt den Zustand, nachdem ein Aufsatz 13 auf das Ende 5 aufgeschoben wurde. Der Aufsatz 13 überdeckt die Nut 7 und den darin befindlichen Abschnitt 10 des Verbindungselements 8. Ein Rohr kann in den Aufsatz 13 eingesteckt werden und mittels des verlängerten Verbindungselements 8 mit der Erdbohrvorrichtung 1 verspannt werden.

Fig. 4 zeigt eine Detailansicht eines Endes einer Erdbohrvorrichtung 1 gemäß Fig. 1 in einer teilweise geschnittenen Darstellung, wobei insbesondere das Ende 5 des Gehäuses 2 in einer Seitenansicht geschnitten dargestellt ist. Das Ende 5 des Gehäuses 2 ist mit dem rohrförmigen Abschnitt 15 des Gehäuses 2 (vereinfacht bezeichnet als rohrförmiger Gehäuseabschnitt 15) verbunden. Die Verbindung kann mittels einer nicht dargestellten Verschraubung und/oder Verklebung erfolgen. Für die Verschraubung kann der rohrförmige Gehäuseabschnitt 15 ein Innengewinde und das Ende 5 ein Außengewinde aufweisen.

## Patentansprüche

1. Erdbohrvorrichtung (1) mit einem Gehäuse (2), einem in dem Gehäuse (2) hin und her bewegbaren Schlagkolben und einer Zuleitung (4) für ein Betriebsmittel zur Bewegung des Schlagkolbens, wobei die Zuleitung (4) endseitig an dem Gehäuse (2) angeordnet ist, und sich das Ende (5) des Gehäuses (2) im Bereich der Zuleitung (4) in longitudinaler Richtung, insbesondere konisch, nach hinten verjüngt und an dem Ende (5) mit der Zuleitung (4) eine Anbindungsmöglichkeit mittels einer am Ende ausgestalteten Öffnung (6) vorhanden ist, die zumindest teilweise radial zugänglich ist.

2. Erdbohrvorrichtung (1), insbesondere nach Anspruch 1, mit einem Gehäuse (2) und einem in dem Gehäuse (2) hin und her bewegbaren Schlagkolben, und einer Zuleitung (4) für ein Betriebsmittel zur Bewegung des Schlagkolbens, wobei sich das Ende (5) des Gehäuses (2) im Bereich der Zuleitung (4) in longitudinaler Richtung, insbesondere konisch, nach hinten verjüngt und an dem Ende (5) außenseitig ein Element eines Anbindungspaares vorhanden ist, wobei das Anbindungspaar das Element und ein Gegenelement aufweist, und das Element für eine wahlweise Anbindung zum Zusammenwirken mit dem Gegenelement ausgestaltet ist.

3. Erdbohrvorrichtung (1) nach Anspruch 1 oder 2, wobei sich das Ende (5) des Gehäuses (2) im Bereich der Zuleitung (4) in longitudinaler Richtung konisch nach hinten verjüngt.

4. Erdbohrvorrichtung (1) nach Anspruch 1 oder 3, wobei die Öffnung (6) in einer Wandung des Gehäuses (2) ausgebildet ist.

5. Erdbohrvorrichtung (1) nach einem der Ansprüche 1 bis 4, wobei die Öffnung (6) einen Rand aufweist, der zumindest teilweise einen Abstand zur Längsachse des Gehäuses (2) aufweist, der geringer ist als der Abstand des maximalen Außendurchmessers des Gehäuses (2) zur Längsachse des Gehäuses (2).

6. Erdbohrvorrichtung (1) nach Anspruch 1 oder 5, wobei die Öffnung (6) mit einem sich longitudinal entlang der Zuleitung (4) erstreckenden Zwischenraum (9) zwischen Zuleitung (4) und Gehäuse (2) verbunden ist.

7. Erdbohrvorrichtung (1) nach einem der Ansprüche 1 bis 6, wobei die Öffnung (6) innerhalb eines konisch verlaufenden Bereichs angeordnet ist.

8. Erdbohrvorrichtung (1) nach einem der Ansprüche 1 bis 7, wobei eine zumindest abschnittsweise entlang des Umfangs verlaufende Vertiefung (7) vorhanden ist, die mit der Öffnung (6) verbunden ist.

9. Erdbohrvorrichtung (1) nach Anspruch 8, wobei die Vertiefung (7) eine Tiefe aufweist, die im Wesentlichen dem Durchmesser der Öffnung (6) entspricht.

10. Erdbohrvorrichtung (1) nach einem der Ansprüche 1 bis 9, wobei eine an die Öffnung (6) angepasste Dichtung vorhanden ist, die an der Öffnung (6) verrastbar ist.

11. System aufweisend die Erdbohrvorrichtung (1) nach einem der Ansprüche 1 bis 10, einen Aufsatz (13), der eine an das Ende (5) des Gehäuses (2) im Bereich der Zuleitung (4) angepasste endseitige, insbesondere konische, Aufnahme zum Aufnehmen des sich, insbesondere konisch, nach hinten verjüngenden Endes (5) und eine Stufe innerhalb des Aufsatzes (13) aufweist, wobei sich die Innenwandung des Aufsatzes (13) im Wesentlichen parallel zur Längsrichtung erstreckt, und ein zumindest teilweise flexibles Verbindungselement (8), welches ausgestaltet ist, durch die Öffnung (6) geführt und befestigt zu werden.

12. System nach Anspruch 11, wobei das Verbindungselement (8) an einem Ende eine Schlinge (11) und am anderen Ende eine Verbindungsmöglichkeit (12) zur Verlängerung des Verbindungselements (8) aufweist.

13. System nach Anspruch 11 oder 12, wobei mehrere Aufsätze (13) vorhanden sind, die sich im Durchmesser der Innenwandung unterscheiden.

14. Verfahren zum Befestigen eines zumindest teilweise flexiblen Verbindungselements an einer Erdbohrvorrichtung, insbesondere einer Erdbohrvorrichtung nach einem der Ansprüche 1 bis 10 oder einer Erdbohrvorrichtung, die Teil des Systems nach einem der Ansprüche 11 bis 13 ist, wobei die Erdbohrvorrichtung ein Gehäuse, einen in dem Gehäuse hin und her bewegbaren Schlagkolben und eine Zuleitung für ein Betriebsmittel zur Bewegung des Schlagkolbens aufweist, und die Zuleitung endseitig an dem Gehäuse angeordnet ist, wobei sich das Ende des Gehäuses im Bereich der Zuleitung in longitudinaler Richtung, insbesondere konisch, nach hinten verjüngt und an dem Ende mit der Zuleitung eine Anbindungsmöglichkeit mittels einer am Ende vorhandenen Öffnung vorhanden ist, die zumindest teilweise radial zugänglich ist, und ein in longitudinaler Richtung zugänglicher Zwischenraum zwischen dem Ende des Gehäuses im Bereich der Zuleitung und der Zuleitung vorhanden ist, durch den ein Ende des zumindest teilweise flexiblen Verbindungselements entlang und durch die Öffnung geführt wird, und an dem Ende befestigt wird.

15. Verwendung beim Befestigen eines zumindest teilweise flexiblen Verbindungselements an einer Erdbohrvorrichtung, insbesondere einer Erdbohrvorrichtung nach einem der Ansprüche 1 bis 10 oder einer Erdbohrvorrichtung, die Teil des Systems nach einem der Ansprüche 11 bis 13 ist, wobei die Erdbohrvorrichtung ein Gehäuse, einen in dem Gehäuse hin und her bewegbaren Schlagkolben und eine Zuleitung für ein Betriebsmittel zur Bewegung des Schlagkolbens aufweist, und die Zuleitung endseitig an dem Gehäuse angeordnet ist, wobei sich das Ende des Gehäuses im Bereich der Zuleitung in longitudinaler Richtung, insbesondere konisch, nach hinten verjüngt und an dem Ende mit der Zuleitung eine Anbindungsmöglichkeit mittels einer am Ende vorhandenen Öffnung vorhanden ist, die zumindest teilweise radial zugänglich ist, und ein in longitudinaler Richtung zugänglicher Zwischenraum zwischen dem Ende des Gehäuses im Bereich der Zuleitung und der Zuleitung vorhanden ist, wobei die Öffnung verwendet wird, um ein im Zwischenraum angeordnetes zumindest teilweise flexibles Verbindungselement mit dem Gehäuse zu verbinden, indem ein Ende des Verbindungselement durch die Öffnung geführt werden kann und das Ende des Verbindungselements an dem Ende des Gehäuses verbindbar ist.
